# FASCICULE DE BREVET EUROPEEN

(11) **EP 2 450 853 B1**
(45) Date de publication et mention de la délivrance du brevet: **16.10.2013**
(21) Numéro de dépôt: 10306229.5
(22) Date de dépôt: 08.11.2010
(51) Int. Cl.: G07B 17/00, B65H 33/04

(54) **Procédé de préparation de lots de courrier**
Vorbereitungsverfahren von Postlosen
Method for preparing mail batches

(43) Date de publication de la demande: 09.05.2012
(73) Titulaire: NEOPOST TECHNOLOGIES, 92220 Bagneux (FR); Neopost Software & Integrated Solutions, 8630 Rüti Zh (CH)
(72) Inventeur: Arnoux, François, 02000 Laon (FR)
(74) Mandataire: David, Alain

(56) Documents cités:
- EP-A1- 2 166 512
- EP-A2- 1 832 973
- WO-A2-2008/005969
- US-A- 6 132 554

## Description

### Domaine de la technique

La présente invention se rapporte exclusivement au domaine du traitement de courrier et elle concerne plus particulièrement un procédé pour faciliter la mise en caisses postales de lots d'articles de courrier.

### Art antérieur

Pour obtenir des tarifs postaux avantageux par rapport aux tarifs offerts aux particuliers, les sociétés souscrivent des contrats de type « Courrier Industriel » qui impliquent d'amener par lots les enveloppes affranchies ou non au guichet de l'administration postale dans des caisses (cartons ou boites) suivant un classement et un groupage bien particulier de façon à pouvoir être envoyées directement par les services postaux aux centres de distribution sans être éclatées.

En fonction du contrat passé avec l'administration postale, du nombre d'enveloppes et de la répartition géographique des destinataires de ces enveloppes, il peut être fait jusqu'à plus d'une centaine de lots à placer dans plus d'une dizaine de caisses.

Or, ce nombre élevé de lots pose un sérieux problème d'organisation car il est impératif de savoir où un lot commence et ou il se termine, la caisse dans laquelle ce lot doit aller et ce qu'elle contient. De plus, l'ordre de ces lots dans une caisse peut être très important pour la logistique du centre de distribution.

Actuellement, et comme l'illustre par exemple la demande EP2166512, tous les documents à insérer dans des enveloppes sont produits par une ou plusieurs imprimantes et sont stockés en sortie de celles-ci une fois l'impression réalisée. Puis les opérateurs prennent les lots venant des imprimantes pour les placer dans la machine de mise sous plis après avoir retiré les pages de couverture ou de séparation qui séparent en général les lots des uns des autres et qui ne doivent bien sûr pas être insérées dans les enveloppes, cette machine de mise sous plis étant également alimentée en enveloppes vides. En effet, la feuille de séparation ne pouvant pas suivre mécaniquement le lot de documents auquel elle se rapporte, il est nécessaire une fois la mise sous plis accomplie par la machine, de retrouver à quel lot elle appartient pour permettre à l'opérateur de constituer, sans erreur d'attribution, les lots d'enveloppes à la caisse à laquelle elle est destinée, la caisse devant en effet être étiquetée avec les informations de destination et de contenu des seuls lots qu'elle contient.

### Objet et définition de l'invention

La présente invention a donc pour objet de pallier les inconvénients précités avec un procédé de préparation de lots d'articles de courrier qui facilite le travail de l'opérateur lors de la mise en caisse des lots d'enveloppes.

Ces buts sont atteints avec un procédé de préparation de lots d'articles de courrier à partir d'une machine de mise sous plis selon la revendication 1.

Ainsi, en permettant de retrouver la feuille de séparation automatiquement en sortie de la machine de mise sous plis à l'endroit même où le lot d'enveloppes associé commence, l'opérateur n'a plus à reconstituer les lots manuellement et la mise en caisse est immédiate et dépourvue d'erreurs d'attribution.

Avantageusement, ladite feuille de séparation peut être une feuille de couleur au format A4 ou une feuille de papier autocollant au format A4.

De préférence, ladite feuille de séparation comporte des informations relatives à la destination et au contenu du lot dont elle assure la séparation et ledit marquage spécifique est un marquage BCR ou OMR.

Avantageusement, l'opération de pliage selon une géométrie particulière prédéterminée assure un pliage asymétrique de ladite feuille de séparation.

L'invention concerne également une machine de mise sous plis selon la revendication 8. Elle comporte des moyens de lecture desdits seconds marquages spécifiques portés sur lesdites feuilles de séparation et des moyens de commande du pliage desdites feuilles de séparation selon une géométrie particulière prédéterminée assurant un dépassement desdites feuilles de séparation au-delà d'un format commun prédéterminé desdites enveloppes.

### Brève description des dessins

L'invention sera mieux comprise au vu de la description détaillée qui va suivre accompagnée par des exemples illustratifs et non limitatifs en regard des figures suivantes sur lesquelles :
- la figure 1 montre un exemple de système de traitement de courrier permettant la mise en oeuvre du procédé de préparation de lots selon l'invention,
- la figure 2 montre le contenu d'un bac de sortie de la machine de mise sous plis du système de la figure 1, et
- la figure 3 est un organigramme détaillant des différentes étapes du procédé de préparation de lots selon l'invention.

### Description détaillée de modes de réalisation

La figure 1 montre un exemple d'un système de traitement de courrier et plus particulièrement les différents modules constituant ce système et permettant la préparation de lots d'articles de courrier en vu de leur affranchissement ou leur expédition.

Les documents sont classiquement produits au niveau de terminaux informatiques 10A à 10D, pouvant ou non être reliés à un réseau interne d'entreprise 12 et l'impression de ces documents est ensuite effectuée en local ou déportée au niveau d'une ou plusieurs imprimantes informatiques 14A, 14B. Chaque page 16 de ces documents comporte en général un marquage spécifique 18 de type BCR ou OMR pour permettre leur insertion au fur et à mesure dans les enveloppes auxquelles elles sont destinées. Cette insertion est réalisée au niveau d'une machine de mise sous plis 20 qui reçoit d'une part ces différentes pages 16 et d'autre part des enveloppes vides 22 qui peuvent ou non être affranchies ou encore munie d'un code de prépaiement. En sortie de cette machine, dans son bac de sortie 20A, sont alors éjectées des enveloppes fermées 24.

Selon l'invention, et comme le montre plus précisément la figure 2, des feuilles de séparation 16A qui sont destinées à séparer les différents lots d'enveloppes comportent chacune un marquage spécifique pour permettre leur traitement par la machine de mise de plis à l'image des pages des documents. Toutefois, ce marquage ne va pas entraîner la mise sous enveloppe de cette feuille de séparation, comme pour les autres pages des documents, mais seulement son pliage selon une géométrie particulière prédéterminée puis son éjection directement dans le bac de sortie 20A. Ainsi, alors que pour une page de document normale, le marquage de cette page entrainera son pliage, son insertion dans une enveloppe et l'éjection de cette dernière dans le bac de sortie, le marquage d'une feuille de séparation entrainera seulement son pliage et son éjection dans ce même bac, l'alimentation en enveloppes étant interrompue pendant ces opérations sur la feuille de séparation.

Pour permettre à un opérateur de retrouver immédiatement les feuilles de séparation et donc préparer rapidement les différents lots, ces feuilles sont de préférence constituées de feuilles de couleur ou de papiers à étiquette autocollants mais surtout leur géométrie de pliage est telle que ces feuilles soient repérables facilement. Plus particulièrement, les feuilles de séparation sont pliées de telle sorte qu'une fois pliée elles dépassent en dimension, d'un dépassement prédéfini, la dimension de l'enveloppe.

Ainsi, pour une enveloppe au format C5 (229mm x 162mm) dont les documents au format A4 (210mm x 297mm) qu'elle renferme sont pliés symétriquement (pliage en deux), la feuille de séparation, elle-même au format A4, sera pliée de façon asymétrique, par exemple au 2/3 de façon à générer un dépassement d'environ 1/6 par rapport à la hauteur de l'enveloppe.

La figure 3 va maintenant décrire les différentes étapes du procédé de préparation de lots selon l'invention.

La première étape 100 consiste en l'impression des documents entrant dans les différents lots à préparer et des feuilles de séparation séparant ces lots. Cette impression peut être réalisée sur une imprimante unique ou sur plusieurs imprimantes, chacune assurant l'impression d'un lot donné par exemple. Les documents et feuilles de séparation ainsi imprimés sont adressés dans une étape suivante 102 à la machine de mise sous plis manuellement par l'opérateur ou automatiquement s'il existe une liaison mécanique entre la ou les imprimantes et cette machine. Parallèlement, dans une étape 104, les enveloppes vides comportant les adresses destinataires sont également adressées à la machine de mise sous plis. La machine de mise sous plis pouvant maintenant être alimentée à la fois en documents et en enveloppes, il peut être procédé automatiquement au traitement de ces documents tant qu'il reste des pages à traiter (réponse oui au test de l'étape 106). Ce traitement commence dans une étape 108 par la lecture du marquage spécifique porté par la première page introduite dans la machine de mise sous plis, cette lecture permettant la commande de son pliage, de son insertion dans la première enveloppe qui lui est associée (une lecture d'un marquage sur l'enveloppe lors de son introduction pouvant éventuellement vérifier cette correspondance) puis son éjection vers le bac de sortie dans une étape 110. Ce traitement est répété jusqu'à la lecture du marquage d'une feuille de séparation (test de l'étape 112), laquelle lecture va commander le pliage particulier de cette feuille et son éjection vers le bac de sortie dans une étape 114, sans insertion préalable dans une enveloppe. Puis, il est fait retour à l'étape 106 pour le traitement des pages suivantes et ainsi de suite jusqu'à épuisement des pages à insérer (réponse non au test de l'étape 106). Bien évidemment, les étapes 108 à 114 peuvent se dérouler de façon inverse (c'est à dire selon la succession 112-114-108-110) lorsque le premier marquage lu est celui d'une feuille de séparation et non celui d'une page de document.

Le bac de sortie comporte alors les enveloppes fermées 24 disposées les unes au dessus des autres, chaque lot d'enveloppes étant séparé par une feuille de séparation 16A pliée de telle sorte qu'elle soit repérable facilement (outre son éventuelle couleur ou matière) du fait de ses dimensions une fois pliée légèrement supérieures à celles des enveloppes fermées ayant un même format commun. Il est dès lors aisé pour l'opérateur du fait de cette séparation physique des lots de les mettre en caisse en vue de leur expédition.

## Revendications

1. Procédé de préparation de lots d'articles de courrier à partir d'une machine de mise sous plis (20) comportant les étapes suivantes :
. impression au niveau d'au moins une imprimante (14A, 14B) d'une première pluralité de documents, chaque page (16) desdits documents comportant un premier marquage spécifique pour assurer une mise sous plis du document auquel elle se rapporte,
. impression au niveau d'au moins une imprimante (14A, 14B) d'une seconde pluralité de feuilles de séparation (16A), chaque feuille de séparation comportant un second marquage spécifique pour assurer son pliage selon une géométrie particulière prédéterminée,
. lecture dudit premier marquage spécifique par ladite machine de mise sous plis,
. en accord avec ledit premier marquage spécifique, pliage et insertion par ladite machine de mise sous plis de ladite première pluralité de documents dans une même première pluralité d'enveloppes vides (22) ayant un format commun prédéterminé pour former une première pluralité d'enveloppes fermées,
. lecture dudit second marquage spécifique par ladite machine de mise sous plis,
. en accord avec ledit second marquage spécifique, pliage par ladite machine de mise sous plis de ladite seconde pluralité de feuilles de séparation selon ladite géométrie particulière prédéterminée, et
. éjection dans un bac de sortie (20A) de ladite machine de mise sous plis de ladite première pluralité d'enveloppes fermées (24) contenant ladite première pluralité de documents et de ladite seconde pluralité de feuilles de séparation pliées selon ladite géométrie particulière prédéterminée,
lesdites étapes de pliage de ladite seconde pluralité de feuilles de séparation et de pliage et insertion de ladite première pluralité de documents étant réalisées de telle sorte que lesdites feuilles de séparation sont lors de leur éjection par ladite machine de mise sous plis intercalées automatiquement entre lesdites enveloppes fermées en fonction de lots à préparer et ladite géométrie particulière prédéterminée assurant un dépassement desdites feuilles de séparation au-delà dudit format commun prédéterminé desdites enveloppes.

2. Procédé selon la revendication 1, **caractérisé en ce que** ladite feuille de séparation est une feuille de couleur au format A4.

3. Procédé selon la revendication 1, **caractérisé en ce que** ladite feuille de séparation est une feuille de papier autocollant au format A4.

4. Procédé selon la revendication 2 ou la revendication 3, **caractérisé en ce que** ladite feuille de séparation comporte des informations relatives à la destination et au contenu du lot dont elle assure la séparation.

5. Procédé selon la revendication 2 ou la revendication 3, **caractérisé en ce que** ledit second marquage spécifique de ladite feuille de séparation est un marquage BCR ou OMR.

6. Procédé selon la revendication 1, **caractérisé en ce que** l'opération de pliage selon une géométrie particulière prédéterminée assure un pliage asymétrique de ladite feuille de séparation.

7. Procédé selon la revendication 6, **caractérisé en ce que** ladite feuille de séparation est au format A4 et lesdites enveloppes au format C5, **en ce que** ladite feuille de séparation est pliée au 2/3 de façon à générer un dépassement d'environ 1/6 par rapport à la hauteur desdites enveloppes.

8. Machine de mise sous plis comprenant des moyens permettant de réaliser les étapes de lecture, pliage, insertion et éjection du procédé de préparation des lots d'articles sous plis selon l'une quelconque des revendications 1 à 7.

## Patentansprüche

1. Verfahren zur Vorbereitung von Poststücklosen mittels einer Kuvertiermaschine (20), umfassend die folgenden Schritte:
- Bedrucken, im Bereich wenigstens eines Druckers (14A, 14B), einer ersten Vielzahl von Dokumenten, wobei jede Seite (16) der Dokumente eine erste spezifische Markierung umfaßt, um ein Kuvertieren des Dokuments, auf das sie sich bezieht, sicherzustellen,
- Bedrucken, im Bereich wenigstens eines Druckers (14A, 14B), einer zweiten Vielzahl von Trennblättern (16A), wobei jedes Trennblatt eine zweite spezifische Markierung umfaßt, um sein Falzen entsprechend einer vorbestimmten besonderen Geometrie sicherzustellen,
- Lesen der ersten spezifischen Markierung durch die Kuvertiermaschine,
- in Übereinstimmung mit der ersten spezifischen Markierung, Falzen und Einstecken der ersten Vielzahl von Dokumenten durch die Kuvertiermaschine in eine gleiche erste Vielzahl von leeren Kuverts (22) mit einem vorbestimmten gemeinsamen Format, um eine erste Vielzahl von geschlossenen Kuverts zu bilden,
- Lesen der zweiten spezifischen Markierung durch die Kuvertiermaschine,
- in Übereinstimmung mit der zweiten spezifischen Markierung, Falzen der zweiten Vielzahl von Trennblättern durch die Kuvertiermaschine entsprechend der vorbestimmten besonderen Geometrie, und
- Auswerfen der ersten Vielzahl von geschlossenen Kuverts (24), welche die erste Vielzahl von Dokumenten enthalten, sowie der zweiten Vielzahl von entsprechend der vorbestimmten besonderen Geometrie gefalzten Trennblättern in einen Ausgabebehälter (20A) der Kuvertiermaschine,
wobei die Schritte des Falzens der zweiten Vielzahl von Trennblättern und des Falzens und Einsteckens der ersten Vielzahl von Dokumenten derart durchgeführt werden, daß die Trennblätter bei ihrem Auswerfen durch die Kuvertiermaschine automatisch zwischen den geschlossenen Kuverts in Abhängigkeit von vorzubereitenden Losen eingefügt werden, und wobei die vorbestimmte besondere Geometrie ein Hinausragen der Trennblätter über das vorbestimmte gemeinsame Format des Kuverts sicherstellt.

2. Verfahren nach Anspruch 1, **dadurch gekennzeichnet, daß** das Trennblatt ein Farbblatt im A4-Format ist.

3. Verfahren nach Anspruch 1, **dadurch gekennzeichnet, daß** das Trennblatt ein Blatt aus selbstklebendem Papier im A4-Format ist.

4. Verfahren nach Anspruch 2 oder Anspruch 3, **dadurch gekennzeichnet, daß** das Trennblatt Informationen über die Bestimmung und den Inhalt des Loses, dessen Trennen es sicherstellt, umfaßt.

5. Verfahren nach Anspruch 2 oder Anspruch 3, **dadurch gekennzeichnet, daß** die zweite spezifische Markierung des Trennblattes eine BCR- oder OMR-Markierung ist.

6. Verfahren nach Anspruch 1, **dadurch gekennzeichnet, daß** der Vorgang des Falzens entsprechend einer vorbestimmten besonderen Geometrie ein asymmetrisches Falzen des Trennblattes sicherstellt.

7. Verfahren nach Anspruch 6, **dadurch gekennzeichnet, daß** das Trennblatt im A4-Format ist und die Kuverts im C5-Format sind, daß das Trennblatt bei 2/3 gefalzt wird, um ein Hinausragen um etwa 1/6 im Verhältnis zur Höhe der Kuverts zu erzeugen.

8. Kuvertiermaschine, umfassend Mittel, die ermöglichen, die Schritte des Lesens, Falzens, Einsteckens und Auswerfens des Verfahrens zur Vorbereitung der Lose kuvertierter Stücke nach einem der Ansprüche 1 bis 7 zu vollziehen.

## Claims

1. A method of preparing batches of mailpieces using an envelope-stuffing machine, comprising the following steps:
· printing a first plurality of documents on at least one printer (14A,14B), each page (16) of said documents bearing a first specific marking for causing the document to which it relates to be inserted into an envelope;
· printing a second plurality of separator sheets (16A) on at least one printer (14A, 14B), each separator sheet bearing a second specific marking for causing it to be folded into a predetermined particular geometrical shape;
· said envelope-stuffing machine reading said first specific marking;
· in compliance with said first specific marking, said envelope-stuffing machine folding said first plurality of documents and inserting them into a first plurality of empty envelopes (22) having a predetermined common format in order to form a first plurality of closed envelopes;
· said envelope-stuffing machine reading said second specific marking;
· in compliance with said second specific marking, said envelope-stuffing machine folding said second plurality of separator sheets into said predetermined particular geometrical shape; and
· ejecting said first plurality of closed envelopes (24) containing said first plurality of documents and ejecting said second plurality of separator sheets folded into said predetermined particular geometrical shape, into an outlet bin (20A) of said envelope-stuffing machine;
said steps of folding said second plurality of separator sheets and of folding and inserting said first plurality of documents being performed in such a manner that, on being ejected by said envelope-stuffing machine, said separator sheets are interposed automatically between said closed envelopes as a function of batches to be prepared, and said predetermined particular geometrical shape resulting in said separator sheets projecting from said predetermined common format of said envelopes.

2. A method according to claim 1, **characterized in that** said separator sheet is a color sheet of A4 format.

3. A method according to claim 1, **characterized in that** said separator sheet is a self-adhesive sheet of paper of A4 format.

4. A method according to claim 2 or to claim 3, **characterized in that** said separator sheet bears information relating to the destination and to the contents of the batch that it separates.

5. A method according to claim 2 or to claim 3, **characterized in that** said second specific marking of said separator sheet is BCR marking or OMR marking.

6. A method according to claim 1, wherein the operation of folding into a predetermined particular geometrical shape results in said separator sheet being folded asymmetrically.

7. A method according to claim 6, **characterized in that** that said separator sheet is of A4 format and said envelopes of C5 format, and **in that** said separator sheet is two-third folded so as to generate an extra amount of size of one-sixth relative to the height of the envelope.

8. An envelope-stuffing machine comprising means for processing the reading, folding, inserting and ejecting steps of the method of preparing batches of mailpieces according to any one of claims 1 to 7.
